# EUROPÄISCHE PATENTSCHRIFT

(11) **EP 1 740 744 B1**
(45) Veröffentlichungstag und Bekanntmachung des Hinweises auf die Patenterteilung: **30.07.2008**
(21) Anmeldenummer: 05714748.0
(22) Anmeldetag: 12.04.2005
(51) Int. Cl.: D01G 15/30

(54) **FLEXIBELBOGEN.**
FLEXIBLE BEND
ARC FLEXIBLE

(30) Priorität: 26.04.2004 CH 756042004
(43) Veröffentlichungstag der Anmeldung: 10.01.2007
(73) Patentinhaber: MASCHINENFABRIK RIETER AG, 8406 Winterthur (CH)
(72) Erfinder: MEDVETCHI, Emil, CH-8400 Winterthur (CH); BÜHLMANN, Max, CH-8474 Dinhard (CH)
(86) Internationale Anmeldenummer: PCT/CH2005/000206
(87) Internationale Veröffentlichungsnummer: WO 2005/103349

(56) Entgegenhaltungen:
- DE-A1- 19 651 894
- RU-C1- 2 147 326
- US-A1- 2002 069 486

## Beschreibung

Die vorliegende Erfindung bezieht sich auf einen Flexibelbogen für eine Wanderdeckelkarde.

Der Deckelbereich bildet zusammen mit der Trommel die Hauptkardierzone und hat als Funktion die Auflösung der Flocken zu Einzelfasern, Ausscheidung von Verunreinigungen und Staub, Eliminierung von sehr kurzen Fasern, die Auflösung von Nissen und die Parallelisierung der Fasern. Da die Deckel durch Schmutz und Fasern zugesetzt werden, ist es notwendig, diese zu reinigen. Daher wurde der Wanderdeckel entwickelt, wobei die Deckel mittels einer Kette oder einem Riemen zusammen gehalten und zu einem endlosen, umlaufenden Band zusammengefasst werden. Ein Teil steht in direktem Einsatz gegenüber der Trommelgarnitur. Der restliche Teil wird via Umlenkrollen in Rückenlage weitertransportiert und kann gereinigt und eventuell geschliffen werden.

Zwischen den Garnituren von Deckeln und Trommel formt sich ein enger Spalt, der Kardierspalt genannt wird. Er ergibt sich, indem die Wanderdeckel, geführt durch bogenförmige Leisten - genannt Flexibelbögen, Regulierbögen, Flex-Bögen, Flexibelbögen oder Gleitbögen -, in einem bestimmten, nicht zwingendermassen konstanten Kardierabstand, in Umfangsrichtung der Trommel entlang geführt werden. Die Grösse des Kardierspalts liegt bei einer Wanderdeckelkarde zwischen 0.10...0.30 mm für Baumwolle oder bis 0.40 mm für chemische Fasern. Daher ist die präzise Einstellbarkeit des Flexibelbogens von zentraler Bedeutung.

Die Deckel gleiten in Arbeitsposition auf den Flexibelbögen, wenn die Garnituren von Trommel und Deckeln gegen einander angeordnet sind. Diese Flexibelbögen stehen etwa konzentrisch zur Trommel-Rotationsachse, an jeder Seite der Trommel einer. Sie sind an den Seitenstücken oder Trommelschildern der Karde befestigt, und zwar so, dass sie leicht und sicher nachgestellt werden können. Da sich mit dem Abschleifen und der Abnutzung der Garnituren der Kardierspalt laufend ändert, müssen die Bögen flexibel ausgebildet sein, um ein Nachstellen und somit eine Korrektur des Kardierspaltes auf das Sollmass, ermöglichen zu können. Zu diesem Zweck sind die Flexibelbögen meist aus einer Speziallegierung gegossen, die elastische Eigenschaften besitzt. Somit können die Flexibelbögen mit verhältnismässig geringem Kraftaufwand und kleiner Spannungsbelastung in die notwendige Form gebracht werden.

Für die Einstellung der Deckel, respektive des Kardierspalts, sind im Laufe der Zeit verschiedene Deckelregulierungs-Systeme entwickelt worden. Die älteste Bauart ist eine Dreipunkt-Regulierung, wie beschrieben in Johannsen, Handbuch der Baumwollspinnerei (Band II, 1963, Seite 50ff). Hierbei wird der Flexibelbogen an drei Punkten durch Tragsupporte gestützt. Durch die Einstellung zur Trommel-Rotationsachse hin oder davon weg kann der Radius der Flexibelbogen-Oberkante geändert werden. Eine Verstellung ohne ungewünschte Materialspannungen in Umfangsrichtung zu erzeugen, setzt aber voraus, dass sich die Bogenenden auf ihren Stützpunkten vorschieben müssen. Zu diesem Zweck hat der Bogen an diesen Stützpunkten Schlitze, durch welche die Einstellmittel hindurchgehen. Stellt man den Flexibelbogen enger, so nimmt der Radius ab, und das Bogenende schiebt sich an den äusseren Stützpunkten zur Seite, denn die Bogenlänge bleibt unverändert zum Ausgangszustand. Am Schluss wird die Position der Einstellmittel im Schlitz fixiert. Dieser Grundsatz ist weiter entwickelt worden in Fünfpunkt-Regulierungen, vor allem damit das Gewicht der Deckel besser über die Stützpunkte verteilt und die Durchbiegung der Bögen verhindert werden kann. Diese Regulierung arbeitet mit einem Scheitelpunkt, der nur in Richtung des Radius geändert werden kann, zur Seite aber fixiert ist. Die End- und Zwischenpunkte sind in beiden Richtungen verstellbar. Ein Beispiel einer neueren Fünfpunkt-Regulierung ist u. a. in EP 787 841 beschrieben.
Obwohl viele Verbesserungsvorschläge für die Einstellvorrichtungen und Regulierung vorgeschlagen sind, gibt es in der Praxis immer noch Probleme mit ungewünschten Verformungen der Flexibelbögen. Ein Hauptproblem liegt darin, dass zwischen den Einstellpunkten "Hügel" und/oder "Täler" entstehen, die sich direkt in einem nicht gleichmässig verlaufenden Kardierspalt niederschlagen. Diese Verformungen können örtlich radiale Abweichungen von einigen Hundertstel mm bewirken und sind daher, verglichen mit der eingangs erwähnten, typischen Grösse eines Kardierspalts, gross genug, um einen merkbaren Effekt auf das Kardierverhalten zu haben. Was sich wiederum negativ in der Qualität des Bandes, dem Endprodukt der Karde, niederschlägt.

Der Erfindung der vorliegenden Anmeldung liegt die Aufgabe zugrunde, eine Vorrichtung der eingangs beschriebenen Art zu schaffen, welche die genannten Nachteilen vermeidet und insbesondere mögliche unerwünschte Verformungen der Vorrichtung zwischen den Einstellpunkten verhindert.

Diese Aufgabe wird erfindungsgemäss durch eine Vorrichtung mit den Merkmalen des unabhängigen Patentanspruchs 1 gelöst. Insbesondere dadurch, den Flexibelbogen derart zu konstruieren, dass sich bei einer Verstellung der Einstellpunkte die Oberkante des Flexibelbogens bei gleich bleibender Form über den ganzen Kardierbereich gleichmässig anhebt oder absenkt. Beispielsweise soll vermieden werden, dass ein Flexibelbogen mit anfänglich kreisförmiger Oberkante nach der Verstellung elliptisch geformt ist.

Im Folgenden wird anhand von Beispielen die Erfindung näher erläutert.
- Figur 1:: Schematische Darstellung der Karde
- Figur 2:: Schematische Darstellung der Flexibelbögen nach der Erfindung

Figur 1 zeigt eine Wanderdeckelkarde, z. B. die Rieter Karde C60 mit einer Arbeitsbreite von 1,5 Meter. Faserflocken werden durch Transportkanäle (nicht gezeigt) durch die verschiedenen Putzereiprozessstufen transportiert und schliesslich dem Reinigerschacht (16) der Karde zugeführt. Anstatt einem Reinigerschacht kann auch ein normaler Füllschacht vorgesehen werden. Dieser gibt die Faserflocken dann als Watte an die Karde weiter. Die Speisevorrichtung speist die Faserflocken zu den Vorreissern (3). Die Vorreisser öffnen die Faserflocken und entfernen einen Teil der Schmutzpartikel. Die letzte Vorreisserwalze übergibt die Fasern an die Kardentrommel (1). Die Kardentrommel arbeitet mit den Deckeln (7) zusammen und parallelisiert hierbei die Fasern noch weiter. Die Deckel werden gereinigt durch eine Deckelreinigung (14) und eventuell nachgeschliffen mittels einer Schleifvorrichtung. Nachdem die Fasern zum Teil mehrere Umläufe auf der Kardentrommel durchgeführt haben, werden sie von der Abnehmerwalze (4) von der Kardentrommel abgenommen, dem Abnahmebereich (5) zugeführt und schliesslich als Kardenband in einen Kannenstock in einer Kanne abgelegt (nicht gezeigt).

Die Deckel gehören zu einem System von Wanderdeckeln (2), dabei werden Deckel mit Hilfe von einem Endlosriemen oder einer Kette via Umlenkrollen (6) mittels eines Antriebs über die Trommeloberfläche fortbewegt, meistens gegen die Drehrichtung der Trommel. Die Unterseite der Deckel ist mit einer Garnitur versehen, zum Beispiel mit einer Sägezahngarnitur oder flexiblen Garnituren in Form von Häkchen. Auch die Trommel hat eine Garnitur, die mit dem Deckel zusammenarbeitet. Ein Wanderdeckelsatz besteht aus rund 80...120 Deckel, wovon nur ein Teil in Arbeitsstellung steht. Die Anzahl Deckel in Arbeitsstellung ist u. a. abhängig vom Durchmesser der Trommel und der Wandeldeckelanordnung. Im Durchschnitt sind es 20...46 Deckel. Zwischen der Trommel- und der Deckel-Garnitur ist ein Spalt, der Kardierspalt genannt wird. Weiter hat der Flexibelbogen Mittel (13) zum Einstellen der Bogen, so angeordnet, damit eine genaue Einstellung des Kardierspalts vorgenommen werden kann. Dieser Kardierspalt wird normalerweise eingestellt mit einem gleich bleibenden Abstand zur Trommel, über fast die ganze Kardierzone. Allerdings kann der Spalt auch öffnend - der Kardierspalt wird grösser - oder schliessend - der Kardierspalt wird kleiner - eingestellt werden. Für die Kontrolle der Einstellung können in der Seite der Bögen Schlitze angebracht sein, wodurch mit Messlehren der Abstand zwischen den Garnituren gemessen werden kann.

Figur 2 beschreibt einen Flexibelbogen (8) gemäss der Erfindung detaillierter. Die Oberkante (9) des Bogens dient direkt oder indirekt als Gleitfläche für die Deckel (7).
Diese haben dazu spezielle Endstücke.

In der Folge wird zur Erläuterung der Flexibelbogen-Form gemäss Erfindung von einer kreisförmigen Flexibelbogen-Oberkante ausgegangen. Dies ist aber keine zwingende Bedingung, wie sich später erweisen wird.

Der Flexibelbogen habe also eine Oberkante mit konstanter Krümmung, die als Gleitfläche für die Deckel diene und kreisförmig-konzentrisch zur Trommel-Rotationsachse angeordnet sei. Dies führt zu einem gleich bleibenden Kardierspalt über die ganze Kardierzone.
Der erfinderische Flexibelbogen ist nun durch einen charakteristischen Profilverlauf ***h**(ϕ)* gekennzeichnet, welcher entlang dem Umfang (resp. Oberkante (9)) in Richtung Zentrum (12) ausgebildet ist. Dieser Profilverlauf kann aus dem Flächeträgheitsmoment abgeleitet werden, welches lautet: $I \left(ϕ\right) = {I}_{0} ⁢ \left(1-\frac{ϕ}{{ϕ}_{0}}\right)$
wobei ***I***: Flächenträgheitsmoment; ***I₀**: **I*** am mittleren Einstellungspunkt; ϕ: Winkel ausgehend vom mittleren Einstellungspunkt; ϕ*₀*: Winkel zwischen mittlerem und äusserem Einstellpunkt.
Die theoretischen Grundlagen zur Herleitung dieser Formel sind unter anderem zu finden in *Dubbel,* Taschenbuch für den Maschinenbau, 18. Auflage, Abs. 2.4, Biegebeanspruchung (Bending), p. 186ff.

Die erfinderische Geometrie des Flexibelbogens ist daher unabhängig von der Kontur der Oberkante. Die notwendige und hinreichende Bedingung für den Flexibelbogen ist, dass das Flächenträgheitsmoment linear abnimmt über den Umfang, von ***I** = **I₀*** (bei ϕ = 0) zu ***I*** = 0 (bei ϕ = *ϕ₀).*

Wird das Profil eines Flexibelbogens nach dieser Gesetzmässigkeit gefertigt, ist eine gleichmässige Verformung der Oberkante gegeben. Bezogen auf die eingangs getroffene Annahme, der Flexibelbogen habe eine kreisförmige Oberkante, heisst das: Wenn die Einstellpunkte allesamt um einen bestimmten Betrag zum Kreiszentrum hin oder davon weg verstellt werden, besitzt der Flexibelbogen danach immer noch eine Kreisform, definiert durch einen Radius, der um diesen Betrag kleiner oder grösser ist, als der Ausgangradius.

Die Profilform des Flexibelbogen, berechnet aus dem gegebenen Flächenträgheitsverlauf, ist insbesondere abhängig vom Querschnitt des Flexibelbogens. Grundsätzlich wird ein rechteckiger Querschnitt eingesetzt, allerdings kann auch ein Querschnitt in Trapezform oder eine abgerundete Variante eingesetzt werden. Es sind ebenso beliebige Querschnitte denkbar, die nicht einmal über den ganzen Flexibelbogen gleich sein müssen. Im Speziellen gilt für einen rechteckigen Querschnitt: $I = \frac{b ⁢ {h}^{3}}{12} \to h = {\left(\frac{12 ⁢ I}{b}\right)}^{1 / 3}$
Hierbei ist ***b***: Breite des Querschnitts und ***h*:** Höhe des Querschnitts.

Der Verlauf der Profilhöhe ***h(ϕ)*** des Flexibelbogens im Intervall ***0**<ϕ<ϕ₀* kann mittels folgender Formel für rechteckige Querschnitte konstruiert werden: $\begin{matrix}h \left(ϕ\right) = {\left(\frac{12 ⁢ I \left(ϕ\right)}{b}\right)}^{1 / 3} = {\left(\frac{12 ⁢ {I}_{0} ⁢ \left(1-\frac{ϕ}{{ϕ}_{0}}\right)}{b}\right)}^{1 / 3} ⁢ wobei {I}_{0} = I ( ϕ = 0 ) = \frac{{b}_{0} ⁢ {h}_{0}^{3}}{12} \\ \to h \left(ϕ\right) = {h}_{0} ⁢ {\left(1-\frac{ϕ}{{ϕ}_{0}}\right)}^{1 / 3}\end{matrix}$
Die erfinderische Geometrie des Flexibelbogens ist unabhängig von der Auswahl der Materialien oder deren Eigenschaften. Durch die passende Berechnung der Profilform aus dem Flächenträgheitsmoment können auch Löcher - notwendig im Flexibelbogen, wenn man zum Beispiel mit einer Messlehre den eingestellten Kardierspalt kontrollieren will - berücksichtigt werden. Der Flexibelbogen kann auch aus mehreren Teilen bestehen, die gemeinsam wieder einen Baugruppe bilden, z. B. zwei keilförmigen Bogenteile, wie beschrieben in DE 196 51 894.

## Patentansprüche

1. Flexibelbogen für eine Wanderdeckelkarde, **dadurch gekennzeichnet, dass** das Höheprofil h(ϕ) entlang dem Umfang des Flexibelbogens (8) in Richtung Zentrum des Radius (12) aus dem Flächenträgheitsmoment $I \left(ϕ\right) = {I}_{0} ⁢ \left(1-\frac{ϕ}{{ϕ}_{0}}\right)$ abgeleitet ist, wobei ***I**:* Flächenträgheitsmoment; ***I₀: I*** am mittleren Einstellungspunkt; **ϕ**: Winkel ausgehend vom mittleren Einstellungspunkt; **ϕ*₀***: Winkel zwischen mittlerem und äusserem Einstellpunkt sind, wobei sich bei einer Verstellung der Einstellpunkte die Oberkante (9) des Flexibelbogens (8) bei gleich bleibender Form über den ganzen Kardierbereich gleichmässig anhebt oder absenkt.

2. Flexibelbogen nach Anspruch 1, **dadurch gekennzeichnet, dass** der Flexibelbogen einen rechteckigen Querschnitt hat und somit das Höheprofil der Formel $I \left(ϕ\right) = {h}_{0} ⁢ {\left(1-\frac{ϕ}{{ϕ}_{0}}\right)}^{1 / 3}$ entspricht, wobei ***h*** die Höhe des Querschnitts ist.

3. Flexibelbogen nach einem der vorangehenden Ansprüche, **dadurch gekennzeichnet, dass** die Oberkante (9) kreisförmig ist.

4. Flexibelbogen nach einem der vorangehenden Ansprüche **dadurch gekennzeichnet, dass** zusätzliche Konstruktionselemente, z. B. Löcher, berücksichtigt werden.

5. Flexibelbogen nach einem der vorangehenden Ansprüche, **dadurch gekennzeichnet, dass** der Bogen aus mehreren Teilen zusammengesetzt ist.

6. Karde mit mindestens einem Flexibelbogen (8) nach Anspruch 1 bis 5.

## Claims

1. A flexible bend for a revolving flat carding machine, **characterized in that** the height profile h(ϕ) along the circumference of the flexible bend (8) in the direction of the center of the radius (12) is derived from the polar moment of inertia $I \left(ϕ\right) = {I}_{0} ( 1 - \frac{ϕ}{{ϕ}_{0}} ) ,$ where *I* is the polar moment of inertia; *I₀* is *I* at the central adjustment point; **ϕ** is the angle originating from the central adjustment point; **ϕ*₀*** is the angle between the central and outer adjustment point, where during a displacement of the adjustment points the upper edge (9) of the flexible bend (8) is raised or lowered uniformly with a constant shape over the entire carding range.

2. The flexible bend as claimed in claim 1, **characterized in that** the flexible bend has a rectangular cross section and the height profile therefore corresponds to the formula $h \left(ϕ\right) = {h}_{0} ⁢ {\left(1-\frac{ϕ}{{ϕ}_{0}}\right)}^{1 / 3} ,$ where ***h*** is the height of the cross section.

3. The flexible bend as claimed in one of the preceding claims, **characterized in that** the upper edge (9) is circular.

4. The flexible bend as claimed in one of the preceding claims, **characterized in that** additional constructional elements, e.g. holes, are taken into account.

5. The flexible bend as claimed in one of the preceding claims, **characterized in that** the bend is assembled from a plurality of parts.

6. A carding machine having at least one flexible bend (8) as claimed in claims 1 to 5.

## Revendications

1. Arc flexible pour une carde à chapeau mobile, **caractérisé en ce que** le profil de hauteur h(ϕ) le long de la périphérie de l'arc flexible (8) dans la direction du centre du rayon (12) est dérivé du couple d'inertie surfacique I(ϕ) = I₀ (1 - ϕ/ϕ₀), avec I = couple d'inertie surfacique ; I₀ = I au point d'ajustement central ; ϕ = angle depuis le point d'ajustement central ; ϕ₀ = angle entre le point d'ajustement central et le point d'ajustement extérieur, l'arête supérieure (9) de l'arc flexible (8) se soulevant ou s'abaissant uniformément sur toute la plage de la carde, pour une forme inchangée, dans le cas d'un réglage des points d'ajustement.

2. Arc flexible selon la revendication 1, **caractérisé en ce que** l'arc flexible présente une section transversale rectangulaire et le profil de hauteur correspond donc à la formule h(ϕ)= h₀(1 - ϕ/ϕ₀)^{1/3}, h étant la hauteur de la section transversale.

3. Arc flexible selon l'une quelconque des revendications précédentes, **caractérisé en ce que** l'arête supérieure (9) est circulaire.

4. Arc flexible selon l'une quelconque des revendications précédentes, **caractérisé en ce que** l'on tient compte d'éléments de construction supplémentaires, par exemple des trous.

5. Arc flexible selon l'une quelconque des revendications précédentes, **caractérisé en ce que** l'arc se compose de plusieurs parties.

6. Carde comprenant au moins un arc flexible (8) selon les revendications 1 à 5.
